# EUROPÄISCHE PATENTSCHRIFT

(11) **EP 0 018 354 B1**
(45) Veröffentlichungstag und Bekanntmachung des Hinweises auf die Patenterteilung: **10.11.1982**
(21) Anmeldenummer: 80890045.0
(22) Anmeldetag: 15.04.1980
(51) Int. Cl.: F02M 59/26

(54) **Einspritzpumpe für Brennkraftmaschinen**
Injection pump for internal-combustion engines
Pompe d'injection pour moteurs à combustion interne

(30) Priorität: 17.04.1979 AT 2874/79
(43) Veröffentlichungstag der Anmeldung: 29.10.1980
(73) Patentinhaber: Friedmann & Maier Aktiengesellschaft, A-5400 Hallein bei Salzburg (AT)
(72) Erfinder: Sachsenhofer, Alois, A-5400 Hallein (AT)
(74) Vertreter: Krause, Walter, Dr. Dipl.-Ing.

## Beschreibung

Die Erfindung betrifft eine Einspritzpumpe für Brennkraftmaschinₖ-n mit einer in eine Aufnahmebohrung eines Pumpengehäuses eingesetzten Kolbenbüchse mit einer ersten und einer gleichachsig gegenüberliegenden zweiten Steuerbohrung je Pumpenelement, die den eine erste und eine zweite obere und eine untere Steuerkante aufweisenden Pumpenkolben führt, wobei die der ersten oberen Steuerkarte zugeordnete erste Steuerbohrung die Kolbenbüchse geradlinig durchsetzt und die zweite Steuerbohrung mit der zweiten oberen Steuerkante und der unteren Steuerkante des Pumpenkolbens zusammenarbeitet und mit einer Einrichtung zur Herabsetzung der Geschwindigkeit des austretenden Kraftstoffstrahles versehen ist.

Bei einer bekannten Einspritzpumpe dieser Art (s. DE-A Nr. 1 947763) wurde die Herabsetzung der Geschwindigkeit des austretenden Kraftstoffstrahles dadurch herbeigeführt, dass die zweite Steuerbohrung durch eine innere und eine äussere Blindbohrung gebildet wurde, deren Achsen gegeneinanderversetzt waren und die miteinander in Verbindung standen. Durch diese Massnahme wurde die Materialausschwemmung in der Wand des Pumpengehäuses bei Beginn der Öffnung der zweiten Steuerbohrung durch den austretenden Kraftstoffstrahl zwar herabgesetzt, jedoch nicht vollständig verhindert, da der austretende Kraftstoffstrahl nur in einem Teilbereich verwirbelt worden war, wobei ein Teil des Strahles geradlinig durch die beiden Bohrungen hindurchtrat. Ausserdem wurden die scharfen Kanten der abgesetzten Bohrungsteile besonders leicht durch den austretenden Kraftstoffstrahl abgetragen, was die angestrebte Wirkung weiter herabsetzte. Schiiesslich war die Herstellung der beiden parallelen Blindbohrungen, deren ebene Bodenflächen möglichst in einer einzigen Ebene liegen sollten, besonders schwierig.

Die Erfindung stellt sich die Aufgabe, die angeführten Nachteile der bekannten Ausführung zu beseitigen und eine Einspritzpumpe der eingangs genannten Art zu schaffen, bei der Materialausschwemmungen durch den austretenden Kraftstoffstrahl in der Wand des Pumpengehäuses auch dann zuverlässig verhindert werden, wenn die Einspritzpumpe durch längere Zeit in Betrieb steht. Ausserdem soll die Herstellung der zweiten Steuerbohrung mit handelsüblichen Bohrwerkzeugen auf einfache Weise zu bewerkstelligen sein.

Die Aufgabe wird gemäss der Erfindung dadurch gelöst, dass die zweite Steuerbohrung in eine Querbohrung mündet, die in bezug auf die Achse des Pumpenkolbens sowie in bezug auf die Achse der Steuerbohrungen unter vorzugsweise rechten Winkeln angeordnet ist, wobei die zweite Steuerbohrung am Ende des Förderhubes von der unteren Steuerkante aufgesteuert ist.

Diese zweite Steuerbohrung, welcher eine untere Steuerkante am Pumpenkolben zugeordnet ist, mündet in eine als Prallschutz wirkende Querbohrung. Der beim Öffnen der zweiten Steuerbohrung durch die untere Steuerkante am Pumpenkolben aus dem Druckraum austretende Absteuerstrahl wird also gedämpft aus der Kolbenbuchse in den Saugraum austreten. Durch entsprechende Ausführung der Oberfläche der Querbohrung in der Kolbenbüchse können Materialausschwemmungen an der Auftreffstelle des Absteuerstrahles in der Querbohrung verhindert werden. Da sowohl die Querbohrung als auch die Steuerbohrung auf einfache Weise mit geringen Toleranzen herstellbar sind, kommt es auch nichtzu davon abhängenden Fördermengenstreuungen.

Bei einer Einspritzpumpe gemass der Erfindung mit einem Pumpenkolben, der eine zusätzliche untere Steuerkante aufweist, ist, in weiterer Ausgestaltung der Erfindung, die der zweiten Steuerbohrung zugeordnete untere Steuerkante in einer die Achse der Steuerbohrungen enthaltenden Ebene um ein im Verhältnis zum Durchmesser der zweiten Steuerbohrung geringes Mass am Pumpenkolben in Förderrichtung gegen die der ersten Steuerbohrung zugeordnete zusätzliche untere Steuerkante versetzt. Durch diese Versetzung der unteren Steuerkanten am Pumpenkolben ist gewährleistet, dass der maximale Pumpenraumdruck durch das Öffnen der in die Querbohrung mündenden zweiten Steuerbohrung und den durch diese austretenden Absteuerstrahl auf einen geringeren Druck abgefallen ist, bevor die die Kolbenbüchse geradlinig durchsetzende Steuerbohrung durch die zusätzliche untere Steuerkante ebenfalls für den Absteuervorgang geöffnet wird. Dadurch ist verhindert, dass der ungedämpfte Absteuerstrahl dieser ersten Steuerbohrung zu Materialausschwemmungen am Pumpengehäuse führen kann.

Gemäss einer weiteren Ausführung der Erfindung ist die Querbohrung in der Kolbenbüchse als Sackbohrung ausgeführt. Die dabei entstehende Zirkulation des Kraftstoffes im Saugraum bewirkt eine gute Durchmischung und damit weitgehend gleiche Temperaturen an den Ansaugstellen der einzelnen Elemente, wodurch weitgehend Fördermengenunterschiede bei den einzelnen Pumpenelementen vermieden werden.

Bei einer erfindungsgemäss ebenfalls möglichen Ausführung ist die Querbohrung durchgehend und im Durchmesser abgestuft. Dadurch entsteht im Saugraum eine Verwirbelung des Kraftstoffes ohne eine wesentliche gerichtete Strömung. Auch dadurch kommt es zu einer guten Durchmischung des Kraftstoffes im Saugraum und es kann das Strömungsverhalten des Absteuerstrahles beeinflusst werden. Es ist im Rahmen der Erfindung auch möglich, dass die saugraumseitigen Mündungen der Querbohrung verschiedene Durchmesser aufweisen. Durch die auf diese Weise erfolgende Aufteilung des Absteuerstrahles in einem wählbaren Verhältnis lassen sich besondere, auf die jeweilige Saugraumausfuhrung abstimmbare, Strömungsverhältnisse im Saugraum erzielen.

Die Erfindung wird im folgenden anhand der in der Zeichnung dargestellten Ausführungsbeispiele näher erläutert. Es zeigen
Fig. 1 einen teitweisen Vertikatschnitt durch eine Einspritzpumpe nach der Erfindung,
Fig. 2 einen teilweisen Horizontalschnitt nach der Linie 11-11 in Fig. 1,
Fig. 3 einen teilweisen Vertikalschnitt durch eine andere Kolbenbüchse gemäss der Erfindung mit einem zwei versetzte untere Steuerkanten aufweisenden Pumpenkolben,
Fig. 4 eine Ausführungsvariante im Horizontalschnitt entsprechend der Linie 11-11 in Fig. 1 und
Fig. 5 eine weitere Ausführungsvariante im Horizontalschnitt entsprechend der Linie 11-11 in Fig. 1.

Das Pumpengehäuse 1 in Fig. 1 weist je Pumpenelement eine Aufnahmebohrung 2 für eine mit einem Flansch 3 versehene Kolbenbüchse 4 auf. In der Kolbenbüchse 4 ist der Pumpenkolben 5 des Pumpenelementes, welcher in bekannter Weise von einem nicht dargestellten Nockentrieb betätigt wird, und eine erste 21' und zweite 20' obere und eine untere Steuerkante 20 aufweist, gleitbar geführt. In einem erweiterten Abschnitt der axialen Bohrung der Kolbenbüchse 4 oberhalb der Pumpenkolbens 5 befindet sich eine Rückschlagventil 6, welches von einer Druckverschraubung 7, von der die nicht dargestellte Einspritzleitung ausgeht, gegen einen in die Kolbenbüchse 4 eingelegten Dichtring 8 gepresst wird.

Die Kolbenbüchse 4, die sich unter Beilage von Vorhubeinstellplättchen 9 an der oberen Stirnfläche des Pumpengehäuses 1 abstützt, ist mittels Stiftschrauben 10 und Muttern 11 unter Beilage von Unterlegescheiben 12 mit dem Pumpengehäuse 1 verbunden.

Die Aufnahmebohrung 2 des Pumpengehäuses 1 ist zu einem die Kolbenbüchse 4 umgebenden Saug- und bzw. oder Überströmraum 13 erweitert, der durch 0-Ringe 14 und 15 abgedichtet ist. In diesem Bereich weist die Kolbenbüchse 4 zwei Steuerbohrungen 16 und 17 auf.

Die die Kolbenbüchse 4 geradlinig durchsetzende erste Steuerbohrung 16 hat an der Saugraumseite eine Erweiterung 18, welche das Strömungsverhalten des ein- bzw. austretenden Kraftstoffes verbessert.

Die der ersten Steuerbohrung 16 gegenüberliegende zweite Steuerbohrung 17, mündet in eine Querbohrung 19, die etwa den gleichen Durchmesser wie die zweite Steuerbohrung 17 aufweist. Wie aus Fig. 2 ersichtlich ist in der hier dargestellten Ausführungsform die Querbohrung 19 als Sackloch ausgebildet.

Der am Ende des Förderhubes, aufgrund des Öffnens der zweiten Steuerbohrung 17 durch die untere Steuerkante 20 am Pumpenkolben 5, aus dem Pumpenraum mit hohem Druck durch die zweite Steuerbohrung 17 austretende Absteuerstrahl trifft auf die der zweiten Steuerbohrung 17 gegenüberliegende Wandung der Querbohrung 19. Dadurch wird eine grosser Teil der Strömungsenergie vernichtet und der Kraftstoffstrahl in Richtung der Querbohrung 19 abgelenkt. Der Austritt in den Saugraum 13 erfolgt somit etwa parallel zu dessen Wand und kann, da auch die kinetische Energie des Kraftstoffstrahles schon sehr herabgesetzt ist, zu keinen Materialausschwemmungen am Pumpengehäuse 1 führen.

Fig. 3 zeigt die Kolbenbüchse 4 einer erfindungsgemässen Einspritzpumpe mit einem Pumpenkolben 5, der eine zusätzliche untere Steuerkante 21 aufweist. Dadurch dass die beiden unteren Steuerkanten 20 und 21 um das im Vergleich zum Durchmesser der beiden Steuerbohrungen 16 und 17 kleine Mass A gegeneinander versetzt angeordnet sind, wird erreicht, dass der Druckabfall vom maximalen Pumpenraumdruck auf einen geringeren Druck abgeschlossen ist, bevor die zusätzliche untere Steuerkante 21 die die Kolbenbüchse 4 geradlinig durchsetzende erste Steuerbohrung 16 öffnet, und dass dadurch der durch diese erste Steuerbohrung 16 austretende Absteuerstrahl zu keiner Beschädigung des Pumpengehäuses 1 führen kann.

In Fig. 4 ist eine Kolbenbüchse 4 dargestellt, bei welcher die Querbohrung 19 durchgehend ist. Dadurch kommt es zu einer Aufteilung des Absteuerstrahles, der nun in zwei Teilstrahlen durch die im Durchmesser gegenüber der Querbohrung 19 vegrösserten Mündungen 22 in den Saugraum 13 austritt. Es kommt dadurch zu einer vorteilhaften Vermischung des abgesteuerten Kraftstoffes mit dem, meist eine andere Temperatur aufweisenden Kraftstoff im Saugraum und damit zur Vermeidung von Temperaturdifferenzen im Kraftstoff, welche erhebliche Fördermengenstreuungen der einzelnen Pumpenelemente bedingen können.

Fig. 5 zeigt eine weitere erfindungsgemass ausgeführte Kolbenbüchse 4. Hier weisen die saugraumseitigen Mündungen 22 der Querbohrung 19 9 verschiedene Durchmesser auf. Dadurch und bzw. oder durch die erfindungsgemäss ebenfalls mögliche Anordnung der Querbohrung 19 unter frei wählbaren Winkeln in bezug auf die Achse des Pumpenkolbens 5 sowie in bezug auf die Achse der Steuerbohrungen 16 und 17, ist es möglich, bestimmte günstige Strömungsverhältnisse für verschiedene Saugraumformen zu erzielen.

## Patentansprüche

1. Einspritzpumpe für Brennkraftmaschinen mit einer in eine Aufnahmebohrung (2) eines Pumpengehäuses (1 ) eingesetzten Kolbenbüchse (4) mit einer ersten und einer gleichachsIg gegenüberliegenden zweiten Steuerbohrung (16 bzw. 17) je Pumpenelement, die den eine erste und eine zweite obere und eine untere Steuerkante (21' bzw. 20' bzw. 20) aufweisenden Pumpenkolben (5) führt, wobei die der ersten oberen Steuerkante (21') zugeordnete erste Steuerbohrung (16) die Kolbenbüchse (4) geradlinig durchsetzt und die zweite Steuerbohrung (17) mit der zweiten oberen Steuerkante (20') und der unteren Steuerkante (20) des Pumpenkolbens (5) zusammenarbeitet und mit einer Einrichtung zur Herabsetzung der Geschwindigkeit des austretenden Kraftstoffstrahles versehen ist, dadurch gekennzeichnet, dass die zweite Steuerbohrung (17) in eine Querbohrung (19) mündet, die in bezug auf die Achse des Pumpenkolbens (5) sowie in bezug auf die Achse der Steuerbohrungen (16, 17) unter vorzugsweise rechten Winkeln angeordnet ist, wobei die zweite Steuerbohrung (17) am Ende des Förderhubes von der unteren Steuerkante (20) aufgesteuert ist.

2. Einspritzpumpe nach Patentanspruch 1 mit einem Pumpenkolben (5) der eine zusätzliche untere Steuerkante (21 ) aufweist, dadurch gekennzeichnet, dass die der zweiten Steuerbohrung (17) zugeordnete untere Steuerkante (20) in einer die Achse der Steuerbohrungen (16, 17) enthaltenden Ebene um ein im Verhältnis zum Durchmesser der zweiten Steuerbohrung (17) geringes Mass (A) am Pumpenkolben (5) in Förderrichtung gegen die der ersten Steuerbohrung (16) zugeordnete zusätzliche untere Steuerkante (21 ) versetzt ist (Fig. 3).

3. Einspritzpumpe nach Patentanspruch 1 oder 2, dadurch gekennzeichnet, dass die Querbohrung (19) als Sackbohrung ausgeführt ist (Fig. 2).

4. Einspritzpumpe nach Patentanspruch 1 oder 2, dadurch gekennzeichnet, dass die Querbohrung (19) durchgehend und im Durchmesser abgestuft ist (Fig. 4).

5. Einspritzpumpe nach Patentanspruch 1, 2 oder 4, dadurch gekennzeichnet, dass die saugraumseitigen Mündungen (22) der Querbohrung (19) verschiedene Durchmesser aufweisen (Fig. 5).

## Revendications

1. Pompe d'injection de carburant pour moteurs à combustion, avec cylindre à piston en forme de bride, monté dans un alésage de réception d'un carter de pompe, avec un premier alésage de commande et un second alésage de commande coaxial faisant face, pour chaque élément de pompage, qui guide le piston de pompage, présentant une première et une seconde arête de commande, supérieure et inférieure, auquel cas le premier alésage de commande, affecté à la première arête de commande supérieure, traverse en ligne droite le cylindre à piston en forme de bride, tandis que le second alésage de commande coopère avec la seconde arête supérieure et l'arête de commande inférieure du piston de pompage, caractérisée en ce que le second alésage de commande (17) débouche dans un alésage transversal (19), qui est disposé notamment à angles droits par rapport à l'axe du piston de pompage (5) et par rapport à l'axe des alésages de commande (16, 17) de telle sorte que seul le second alésage de commande (17) est commandé en ouverture par l'arête inférieure de commande (20) à la fin de la course de pompage.

2. Pompe d'injection suivant la revendication 1, avec un piston de pompage qui présente une arête de commande inférieure supplémentaire, caractérisée en ce que l'arête de commande inférieure (20) qui est affectée au second alésage de commande (17) est décalée, dans un plan contenant l'axe des alésages de commande (16, 17), d'une faible quantité relativement au diamètre du second alésage (17), sur le piston de commande (5), en direction du déplacement, par rapport à l'arête de commande inférieure supplémentaire (21 ) qui est affectée au premier alésage de commande (16).

3. Pompe d'injection suivant l'une des revendications 1 ou 2, caractérisée en ce que l'alésage transversal (19) est constitué par un perçage borgne.

4. Pompe d'injection suivant l'une des revendications 1 ou 2, caractérisée en ce que l'alésage transversal (19) est constitué par un perçage traversant avec un épaulement de décalage de diamètre intérieur.

5. Pompe d'injection suivant l'une quelconque des revendications 1, 2 ou 4, caratérisée en ce que les embouchures (22) de l'alésage transversal (19) qui sont tournées vers le côté aspiration présentent des diamètres différents.

## Claims

1. A fuel-injection pump for internal combustion engines with a flanged plunger bushing inserted into a bore of the pump housing, said bushing containing a first and a second control bore for each pump element - of which the second is located opposite the first along the same axis - and guiding the plunger and its two upper and one lower control edges, the first control bore corresponding to the first upper control edge and passing through said plunger bushing in a straight line, and the second control bore corresponding to the second upper control edge and to the lower control edge of said plunger, wherein the second control bore ends in a cross-hole preferably positioned at right angles relative to the axis of said plunger and to that of said control bores, and wherein only the second control bore is opened by the lower control edge at the end of the feed stroke.

2. A fuel-injection pump as in claim 1, whose plunger is provided with an additional lower control edge, wherein said lower control edge corresponding to the second control bore is positioned in a plane containing the axis of said control bores, somewhat higher on the plonger- i.e. in the direction of the feed - relative to the additional lower control edge corresponding to the first control bore, the difference in position being slight in relation to the diameter of the second control bore.

3. A fuel-injection pump as in claim 1 or 2, wherein said cross-hole is configured as a pocket hole.

4. A fuel-injection pump as in claim 1 or 2, wherein said cross-hole passes through said plunger and is stepped in diameter.

5. A fuel-injection pump as in any of claims 1, 2 or 4, wherein the openings of said cross-hole into the inlet chamber have different diameters.
